# EUROPÄISCHE PATENTSCHRIFT

(11) **EP 0 852 516 B1**
(45) Veröffentlichungstag und Bekanntmachung des Hinweises auf die Patenterteilung: **20.11.2002**
(21) Anmeldenummer: 96944567.5
(22) Anmeldetag: 27.09.1996
(51) Int. Cl.: B05B 1/00

(54) **BRENNSTOFFDÜSENANORDNUNG UND VERFAHREN ZUR DURCHFLUSSREGULIERUNG**
FUEL JET ARRANGEMENT AND PROCESS FOR FLOW REGULATION
ENSEMBLE AJUTAGE POUR COMBUSTIBLE ET PROCEDE DE REGULATION DU DEBIT

(30) Priorität: 29.09.1995 DE 19536534
(43) Veröffentlichungstag der Anmeldung: 15.07.1998
(73) Patentinhaber: SIEMENS AKTIENGESELLSCHAFT, 80333 München (DE)
(72) Erfinder: BECKER, Bernard, D-45481 Mülheim an der Ruhr (DE)
(86) Internationale Anmeldenummer: DE9601860
(87) Internationale Veröffentlichungsnummer: WO97011782

(56) Entgegenhaltungen:
- DE-A- 3 235 080
- DE-B- 1 138 987
- DE-B- 1 179 421
- FR-A- 1 025 118
- FR-A- 2 452 667
- GB-A- 649 970
- GB-A- 819 042
- GB-A- 918 411
- US-A- 2 721 765

## Beschreibung

Die Erfindunq betrifft eine Brennstoffdüsenanordnung gemäss dem Oberbegriff des Anspruchs 1. Eine derartige Brennstoffdüsenanordnung ist aus GB649970 Bekannt. Die Erfindung betrifft weiterhin eine Verwendung einer solchen Brennstoffdüsenanordnung sowie ein Verfahren zur Regulierung der Brennstoffzufuhr eines Fluidbrennstoffbrenners.

Bei Fluidbrennstoffbrennern, insbesondere in einer Gasturbine, wird der Fluidbrennstoff über eine Brennstoffdüsenanordnung in eine Brennkammer eingedüst. In Abhängigkeit der zu erzeugenden Wärmeleistung sowie der durch die Verbrennung des Fluidbrennstoff entstehenden Heißgasmenge ist eine Steuerung der zugeführten Brennstoffmenge erforderlich. Diese Regulierung der Brennstoffmenge kann bei einer konstant in die Brennstoffdüsenanordnung eingespeisten Brennstoffmenge dadurch erreicht werden, daß eine Rückströmung von Brennstoff aus der Brennstoffdüsenanordnung ohne Einleitung in die Brennkammer erfolgt.

In der DD-PS 22 076 ist ein Zerstäuber mit einer Rücklaufregelung für flüssige Brennstoffe, beispielsweise für Gasturbinenanlagen, beschrieben, bei dem eine Verbesserung des Schließvorgangs seiner Austrittsöffnung erreicht werden soll. In dem Zerstäuber wird über tangentiale Zuführkanäle Brennstoff einer Wirbelkammer zugeführt. Im Boden der Wirbelkammer sind nicht näher spezifizierte Durchbrüche vorgesehen, durch die die rückzuführende Brennstoffmenge durch einen oder mehrere Rücklaufkanäle und eine Rücklaufleitung in einen Brennstofftank rückgeführt wird. In der DE 32 35 080 A1 wird ebenfalls auf die Ausgestaltung einer Austrittsöffnung einer Einspritzdüse eingegangen. Die beschriebene Rücklaufeinspritzdüse für einen Gasturbinenbrenner weist eine zylindrische Rücklaufnadel in der Strömungsrückführung auf.

Aufgabe der Erfindung ist es, eine Brennstoffdüsenanordnung mit einem Rückströmbereich zur Rückströmung von Brennstoff anzugeben, welcher einfach herstellbar ist und selbst bei mechanischen und thermischen Belastungen über einen längeren Zeitraum hinweg geometrisch exakt fixiert bleibt. Eine weitere Aufgabe der Erfindung besteht darin, eine Verwendung einer solchen Brennstoffdüsenanordnung sowie ein Verfahren zur Regelung der Brennstoffzufuhr eines Fluidbrennstoffbrenners anzugeben.

Erfindungsgemäß wird die auf eine Brennstoffdüsenanordnung für einen Fluidbrennstoffbrenner gerichtete Aufgabe durch eine Brennstoffdüsenanordnung gelöst, welche eine Hauptachse aufweist, entlang derer ein Rückströmbereich, eine Brennstoffdüse und ein Einströmbereich angeordnet sind, wobei der Einströmbereich zwischen der Brennstoffdüse und dem Rückströmbereich liegt, in dem Einströmbereich eine Drallströmung von Brennstoff erzeugbar ist und der Rückströmbereich einen an den Einströmbereich angrenzenden Ringspalt aufweist, welcher sich in Richtung weg von dem Einströmbereich verjüngt und in eine Rückströmleitung übergeht.

Der Rückströmbereich mit dem Ringspalt, welcher sich verjüngend in eine Rückströmleitung übergeht, kann mechanisch einfach, beispielsweise durch Drehen und/oder Bohren, hergestellt werden, ist in der Brennstoffdüsenanordnung geometrisch exakt ausrichtbar und aufgrund der einfachen Geometrie und Herstellbarkeit auch bei hohen thermomechanischen Belastungen in seiner geometrischen Anordnung fixiert. Durch den Ringspalt wird ein Kern gebildet, der vorzugsweise entlang der Hauptachse gerichtet ist und die Form einer Nadel besitzt. Dieser Kern ist ebenfalls geometrisch fixiert und kann der Stabilisierung einer Wirbelströmung des Brennstoffs dienen, welche aus der Brennstoffdüse herausführt. Diese Wirbelströmung wird beispielsweise durch ein tangentiales Einströmen von Brennstoff in den Einströmbereich erreicht, wobei die Einströmung in tangentialer Richtung an einen senkrecht zur Hauptachse verlaufenden Kreis erfolgt. Die zugeführte Brennstoffströmung teilt sich in dem Einströmbereich auf, wobei ein Teil über den Ringspalt und die Rückströmleitung in einen Brennstoffspeicher rückführbar ist. In dem Ringspalt wird hierbei der Drall der Brennstoffströmung abgebaut, so daß eine im wesentlichen drallfreie oder zumindest mit vermindertem Drall behaftete Brennstoffströmung in der Rückströmleitung vorliegt. Der Strömungswiderstand in der Rückströmleitung hat somit einen kleinen Wert. Bei Durchströmen des Ringspaltes in Richtung der Hauptachse wird je nach gewählter Verjüngung der in der Strömung herrschende Drall entsprechend stark abgebaut, wobei eine Rückwirkung auf die Rotationssymmetrie der Brennstoffströmung in der Brennstoffdüse vermieden wird. Durch den einfachen geometrischen Aufbau ist zudem eine Formbeständigkeit des durch den Ringspalt gebildeten Kerns gewährleistet. Auch sind die Strömungsverluste in dem Rückströmbereich gering. Der Drallabbau in dem Rückströmbereich beginnt weit stromaufwärts, d.h. in der Nähe des Einströmbereichs und erfolgt je nach Verjüngungsgrad in einem mehr oder weniger langen axialen Bereich. Der Drallabbau erfolgt zudem mit schwacher Wirkung beginnend, wodurch die Rotationssymmetrie der wirbelbehafteten Brennstoffströmung in der Brennstoffdüse nicht gestört wird.

Von besonderem Vorteil ist es darüber hinaus, daß der Rückströmbereich aus maximal zwei Teilen, insbesondere aus einem einzigen Teil, aufgebaut werden kann. Der Ringspalt ist vorzugsweise weitgehend kreisförmig und zur Hauptachse symmetrisch ausgeführt, wodurch eine Beeinflussung der Rotationssymmetrie der Wirbelströmung in der Brennstoffdüse sicher vermieden wird.

Zu einer Reduzierung des Dralls der Brennstoffströmung in dem Rückströmbereich weist der Ringspalt einen Querschnitt auf, der abwechselnd aus engen Bereichen und weiten Bereichen besteht. Diese abwechselnd engen Bereiche und weiten Bereiche werden vorzugsweise dadurch realisiert, daß der Ringspalt kontinuierlich in eine Mehrzahl von Strömungskanälen übergeht, welche in die zumindest eine Rückströmleitung einmünden. Jeder Strömungskanal hat einen vorzugsweise kreisförmigen Querschnitt mit einem Durchmesser, der vorzugsweise in axialer Richtung gesehen konstant bleibt und somit ab einem bestimmten Verjüngungsgrad des Ringspaltes einen weiten Bereich in dem Querschnitt des Ringspaltes bildet. Die Strömungskanäle sind vorzugsweise Bohrungen, die insbesondere axial zur Hauptachse gerichtet sind. Somit lassen sich die Strömungskanäle sowie der Ringspalt durch Bohren und/oder Drehen einfach mechanisch herstellen, wobei der Rückströmbereich somit aus einem einzigen, insbesondere metallischen Block, in wenigen Arbeitsschritten herstellbar ist.

Die Strömungskanäle sind vorzugsweise symmetrisch, insbesondere auf einem Kreis mit Mittelpunkt auf der Hauptachse angeordnet. Um eine möglichst widerstandsfreie Strömung von dem Ringspalt in die Rückströmleitung zu gewährleisten, sind vorzugsweise drei oder mehr Strömungskanäle vorgesehen, insbesondere fünf bis zehn.

Die Strömungskanäle überlappen bevorzugtermaßen axial mit der Rückströmleitung, welche als eine axiale Bohrung hergestellt sein kann. Die Rückströmleitung kann einen Durchmesser von etwa 2 cm haben. Durch die Überlappung der Strömungskanäle mit der Rückströmleitung ist eine Einströmung des Brennstoffes in die Rückströmleitung mit geringem Strömungswiderstand erreicht. Die Mittellinie der insbesondere als axiale Bohrungen ausgeführten Strömungskanäle liegt hierzu vorzugsweise auf dem Außenumfang der Rückströmleitung.

Der Rückströmbereich der Brennstoffdüsenanordnung ist vorzugsweise durch Drehen und/oder Bohren hergestellt. Er kann aufgrund der einfachen Geometrie aus einem einzigen Teil gefertigt sein. Selbstverständlich ist ebenfalls ein Rückströmbereich aus mehreren zusammengesetzten Komponenten möglich. Mit dem die Rückströmleitung enthaltenden Bauteil ist der Rückströmbereich vorzugsweise mittels Schweißens verbunden. Andere Befestigungsmöglichkeiten, beispielsweise über Stifte, sind ebenfalls denkbar. Auch ist es möglich, in ein aus einem einzigen Teil gefertigten Rückströmbereich auch die Rückströmleitung zu integrieren, insbesondere durch Bohren einzubringen.

Eine erfindungsgemäße Verwendung einer Brennstoffdüsenanordnung mit einer Hauptachse und einem Rückströmbereich, einem Einströmbereich und einer Brennstoffdüse, die in dieser Reihenfolge entlang der Hauptachse angeordnet sind, wobei in dem Einströmbereich eine Drallströmung von Brennstoff erzeugbar ist und der Rückströmbereich einen an den Einströmbereich angrenzenden Ringspalt aufweist, welcher sich in Richtung weg von dem Einströmbereich verjüngt und in eine Rückströmleitung übergeht, erfolgt in einem Ölbrenner, insbesondere für eine Gasturbine. Die Verwendung in einem Ölbrenner ist insbesondere aufgrund der genauen reproduzierbaren Geometrie des Rückströmbereichs, genaue zentrische Ausrichtung, sowie durch die stabile, auch bei einer pulsierenden Brennstoffströmung robuste Ausführung von Vorteil. Insbesondere ist das Herausfallen größerer Teile unmöglich, so daß eine Störung der Brennstoffströmung in der Brennstoffdüse ausgeschlossen werden kann und dadurch ein besonders effektiver Betrieb des Ölbrenners gewährleistet ist. Auch ist der Wartungsaufwand durch den geringen Verschleiß in dem Rückströmbereich ebenfalls gering.

Die auf ein Verfahren zur Regulierung der Brennstoffzufuhr eines Fluidbrennstoffbrenners gerichtete Aufgabe wird erfindungsgemäß dadurch gelöst, daß in eine Brennstoffdüsenanordnung eine konstante Brennstoffmenge eingespeist wird und die über eine Rückströmleitung zurückströmende Brennstoffmenge durch ein in der Rückströmleitung vorgesehenes Regelventil geregelt wird. Hierdurch wird ebenfalls die durch die Brennstoffdüse strömende Brennstoffmenge geregelt. Die Brennstoffdüsenanordnung hat hierzu vorzugsweise eine Hauptachse, einen Rückströmbereich, einen Einströmbereich und eine Brennstoffdüse, die in dieser Reihenfolge entlang der Hauptachse angeordnet sind, wobei in dem Einströmbereich eine Drallströmung, insbesondere durch eine tangentiale Einspeisung des Brennstoffes, erzeugbar ist. Der Rückströmbereich weist einen an den Einströmbereich angrenzenden Ringspalt auf, welcher sich in Richtung weg von dem Einströmbereich verjüngt und in die Rückströmleitung übergeht. Mit dem Verfahren ist das Mengenverhältnis der durch die Rückströmleitung geführten Brennstoffmenge und der durch die Brennstoffdüse geführten Brennstoffmenge in einem Verhältnis von 1:40, insbesondere 1:30, regelbar.

In dem in der Zeichnung dargestellten Ausführungsbeispiel werden die Brennstoffdüsenanordnung sowie das Verfahren zur Regulierung der Brennstoffzufuhr näher erläutert. Es zeigen schematisch und nicht maßstäblich
- FIG 1: einen Längsschnitt durch eine Brennstoffdüsenanordnung und
- FIG 2 bis 4: jeweils einen Querschnitt durch die Brennstoffdüsenanordnung gemäß FIG 1.

In FIG 1 ist eine Brennstoffdüsenanordnung 1 in einem Längsschnitt dargestellt, welche entlang einer Hauptachse 5 gerichtet und weitgehend zu dieser Hauptachse 5 rotationssymmetrisch ist. Die Brennstoffdüsenanordnung 1 hat entlang der Hauptachse 5 vom rechten Zeichnungsrand beginnend eine Brennstoffdüse 3, einen sich daran anschließenden Einströmbereich 2 sowie einen sich weiter anschließenden Rückströmbereich 4. Der Rückströmbereich 4 weist einen kreisringförmigen Ringspalt 6 auf, der sich stromab in einem Verjüngungsbereich (Drallabbaubereich) D1, D2 verjüngt. FIG 1 zeigt zwei unterschiedliche Varianten des Verjüngungsbereiches, nämlich oberhalb der Hauptachse 5 einen Verjüngungsbereich D1, in dem sich in einer kurzen Strecke der Ringspalt 6 verjüngt und unterhalb der Hauptachse 5 einen Verjüngungsbereich D2, in dem sich der Ringspalt 6 über eine längere Strecke hin verjüngt. Der Ringspalt 6 geht kontinuierlich in eine Mehrzahl von Strömungskanälen 11, die als Bohrungen ausgeführt sind, über. Der Ringspalt 6 formt an seiner dem Einströmbereich 2 zugewandten Seite einen metallischen Kern 13 des Rückströmbereichs 4, der zentrisch zu der Hauptachse 5 angeordnet ist. Die Strömungskanäle 11 verlaufen axial zu der Hauptachse 5 und münden in eine zentrisch zur Hauptachse 5 angeordnete Rückströmleitung 7. Diese Rückströmleitung 7 ist ebenfalls als eine Bohrung ausgeführt. Die Strömungskanäle 11 haben einen jeweiligen Mittelpunkt 16, welcher jeweils auf dem Außenumfang 15 der Rückströmleitung 7 angeordnet sind. Stromab der Strömungskanäle 11 ist in der Strömungsleitung 7 ein Regelventil 12 angeordnet.

FIG 2 zeigt einen Querschnitt senkrecht zur Hauptachse 5 durch die Brennstoffdüsenanordnung 1 in dem axialen Überlappungsbereich K der Rückströmleitung 7 mit den Strömungskanälen 11. Die Mittelpunkte 16 der Strömungskanäle 11 liegen auf dem kreisförmigen Außenumfang 15 der Rückströmleitung 7.

FIG 3 zeigt einen Querschnitt senkrecht zur Hauptachse 5 in einem Bereich zwischen dem Überlappungsbereich K und dem Drallabbaubereich D1, D2 mit sechs Strömungskanälen 11 mit kreisförmigem Querschnitt, deren Mittelpunkte 16 auf einem zu der Hauptachse 5 zentrischen Kreis angeordnet sind.

FIG 4 zeigt einen Querschnitt senkrecht zur Hauptachse 5 des Rückströmbereichs 4. Der sich verjüngende Ringspalt 6 hat einen Querschnitt 8, der abwechselnd enge Bereiche 9 und weite Bereiche 10 aufweist. Die weiten Bereiche 10 werden durch die Strömungskanäle 11 gebildet. Der Ringspalt 6 umschließt einen zentrisch zur Hauptachse 5 ausgebildeten Kern 13.

Der in die Brennstoffdüsenanordnung 1 eingespeiste Brennstoff tritt in den Einströmbereich 2 über einen Einströmkanal 17 in tangentialer Richtung ein. Hierdurch bildet sich in dem Einströmbereich 2 eine drallbehaftete Wirbelströmung aus, die rotationssymmetrisch zur Hauptachse 5 ist. Ein Teil dieser Strömung wird gemäß der Strömungspfeile 14 in den Rückströmbereich 4 geführt. Ein anderer Teil strömt in Form eines Wirbels aus der Brennstoffdüse 3 in eine nicht dargestellte Brennkammer aus. Diese wirbelbehaftete Strömung wird durch den Kern 13 stabilisiert, so daß eine gleichmäßige Eindüsung von Brennstoff in die Brennkammer gewährleistet ist. Aufgrund der thermomechanischen stabilen geometrischen Fixierung des Rückströmbereichs 4 ist diese gleichmäßige Eindüsung auch über einen längeren Zeitraum bei hohen thermomechanischen Beanspruchungen gegeben. Der ebenfalls drallbehaftete Anteil der Strömung, welcher in den Ringspalt 6 eintritt, erfährt in dem Verjüngungsbereich D1 bzw. D2 eine Verringerung des Dralls. Hierdurch tritt in dem axialen Überlappungsbereich K eine Strömung des Brennstoffs in die Rückströmleitung 7 ein, welche weitgehend drallfrei ist. Durch das Regelventil 12 ist der Strömungsquerschnitt der Rückströmleitung 7 veränderbar. Je nach eingestelltem Strömungsquerschnitt der Strömungsleitung 7 wird die rückströmende Menge an Brennstoff reguliert. Bei einem konstanten Brennstoffmassenstrom, der in den Einströmbereich 2 eingeführt wird, erfolgt somit durch Einstellung des Strömungsquerschnittes der Rückströmleitung 7 auch automatisch eine Regulierung der durch die Brennstoffdüse 3 eingedüsten Brennstoffmenge. Mit der Brennstoffdüsenanordnung 1 ist das Verhältnis der durch die Rückströmleitung 7 geführten Brennstoffmenge zu der in die Brennstoffdüse 3 eintretenden Brennstoffmenge zwischen 1:30 einstellbar. Dies entspricht den Anforderungen eines Ölbrenners für eine Gasturbine, welche von Leerlaufbetrieb bis zu einem maximalen Leistungsbetrieb zu regeln ist.

Die Erfindung zeichnet sich durch einen besonders robusten und einfach herstellbaren Rückströmbereich einer Brennstoffdüsenanordnung, insbesondere für einen Ölbrenner einer Gasturbine, aus. Der Rückströmbereich hat einen Ringspalt, welcher einen zur Hauptachse der Brennstoffdüsenanordnung zentrischen und rotationssymmetrischen Kern (Zentralkörper) bildet, der zur Stabilisierung der Eindüsströmung der Brennstoffdüse dient. Der Ringspalt verjüngt sich in Richtung einer Rückströmleitung stetig und geht kontinuierlich in Strömungskanäle über. Diese Strömungskanäle sind vorzugsweise axial zur Hauptachse ausgebildet und überlappen axial mit der ebenfalls axial und zentrisch zur Hauptachse verlaufenden Rückströmleitung. Der gesamte Rückströmbereich läßt sich aus einem einzigen Teil durch Drehen und/oder Bohren fertigen. Hierdurch ist bei niedrigen Herstellungskosten und einer einfachen Herstellung eine genau reproduzierbare Geometrie, insbesondere eine zentrische Anordnung, gewährleistet. Der Rückströmbereich ist selbst bei einer pulsierenden Strömung und hohen thermomechanischen Belastungen in seiner geometrischen Lage stabil fixiert. Ein Abreißen oder Herausfallen größerer und kleinerer Teile mit einer Beeinträchtigung der Strömung in der Brennstoffdüse ist sicher vermieden.

## Patentansprüche

1. Brennstoffdüsenanordnung (1) für einen Fluidbrennstoffbrenner mit einer Hauptachse (5) und einem Rückströmbereich (4), einem Einströmbereich (2) und einer Brennstoffdüse (3), wobei der Einströmbereich (2) entlang der Hauptachse (5) zwischen der Brennstoffdüse (3) und dem Rückströmbereich (4) angeordnet ist, in dem Einströmbereich (2) eine Drallströmung von Brennstoff erzeugbar ist und der Rückströmbereich (4) einen an den Einströmbereich (2) angrenzenden Ringspalt (6) aufweist, **dadurch gekennzeichnet, dass** der Ringspalt sich in Richtung weg von dem Einströmbereich (2) verjüngt und in eine Rückströmleitung (7) übergeht.

2. Brennstoffdüsenanordnung (1) nach Anspruch 1, bei der der Ringspalt (6) weitgehend kreisringförmig und zur Hauptachse (5) symmetrisch ist.

3. Brennstoffdüsenanordnung (1) nach Anspruch 1 oder 2, bei der der Ringspalt (6) einen Querschnitt (8) mit abwechselnd engen Bereichen (9) und weiten Bereichen (10) hat.

4. Brennstoffdüsenanordnung (1) nach einem der vorhergehenden Ansprüche, in der der Ringspalt (6) kontinuierlich in eine Mehrzahl von Strömungskanälen (11) übergeht, die in die zumindest eine Rückströmleitung (7) übergehen.

5. Brennstoffdüsenanordnung (1) nach Anspruch 4, bei der die Strömungskanäle (11) Bohrungen sind, die insbesondere axial zur Hauptachse (5) verlaufen.

6. Brennstoffdüsenanordnung (1) nach Anspruch 4 oder 5, bei der die Strömungskanäle (11) symmetrisch zur Hauptachse (5) angeordnet sind.

7. Brennstoffdüsenanordnung (1) nach einem der Ansprüche 4 bis 6, bei der drei bis sechs Strömungskanäle (11) vorgesehen sind.

8. Brennstoffdüsenanordnung (1) nach einem der Ansprüche 4 bis 7, bei der die Strömungskanäle (11) axial mit der Rückströmleitung (7) überlappen.

9. Brennstoffdüsenanordnung (1) nach einem der vorhergehenden Ansprüche, bei der zumindest der Rückströmbereich (4) durch Drehen und/oder Bohren hergestellt ist.

10. Brennstoffdüsenanordnung (1) nach einem der vorhergehenden Ansprüche, bei der zumindest der Rückströmbereich (4) einteilig hergestellt ist.

11. Verwendung einer Brennstoffdüsenanordnung (1) mit einer Hauptachse (5), einem Rückströmbereich (4), einer Brennstoffdüse (3)und einem Einströmbereich (2), welcher entlang der Hauptachse (5) zwischen der Brennstoffdüse (3) und dem Rückströmbereich (4) angeordnet ist, wobei in dem Einströmbereich (2) eine Drallströmung von Brennstoff erzeugbar ist und der Rückströmbereich (4) einen an den Einströmbereich (2) angrenzenden Ringspalt (6) aufweist, welcher sich in Richtung weg von dem Einströmbereich (2) verjüngt und in eine Rückströmleitung (7) übergeht, in einem Ölbrenner, insbesondere für eine Gasturbine.

12. Verfahren zur Regulierung der Brennstoffzufuhr eines Fluidbrennstoffbrenners bei dem eine konstante Brennstoffmenge eingespeist wird in eine Brennstoffdüsenanordnung (1) mit einer Hauptachse (5) und einem Rückströmbereich (4), einer Brennstoffdüse (3) und einem Einströmbereich (2), welcher entlang der Hauptachse (5) zwischen der Brennstoffdüse (3) und dem Rückströmbereich (4) angeordnet ist, wobei in dem Einströmbereich (2) eine Drallströmung von Brennstoff erzeugbar ist und der Rückströmbereich (4) einen an den Einströmbereich (2) angrenzenden Ringspalt (16) aufweist, welcher sich in Richtung weg von dem Einströmbereich (2) verjüngt und in eine Rückströmleitung (7) übergeht und wobei durch ein in der Rückströmleitung (7) vorgesehenes Regelventil (12) die rückströmende Brennstoffmenge und dadurch die durch die BrennStoffdüse (3) strömende Brennstoffmenge geregelt wird.

## Claims

1. Fuel-nozzle arrangement (1) for a fluid-fuel burner, with a major axis (5) and with a backflow region (4), an inflow region (2) and a fuel nozzle (3), the inflow region (2) being arranged along the major axis (5) between the fuel nozzle (3) and the backflow region (4), a swirl flow of fuel being capable of being generated in the inflow region (2), and the backflow region (4) having an annular gap (6) adjacent to the inflow region (2), **characterized in that** the annular gap narrows in the direction away from the inflow region (2) and merges into a backflow conduit (7).

2. Fuel-nozzle arrangement (1) according to Claim 1, in which the annular gap (6) is essentially circularly annular and is symmetrical to the major axis (5).

3. Fuel-nozzle arrangement (1) according to Claim 1 or 2, in which the annular gap (6) has a cross section (8) with alternately narrow regions (9) and wide regions (10).

4. Fuel-nozzle arrangement (1) according to one of the preceding claims, in which the annular gap (6) merges continuously into a plurality of flow ducts (11) which merge into the at least one backflow conduit (7).

5. Fuel-nozzle arrangement (1) of Claim 4, in which the flow ducts (11) are bores which run, in particular, axially to the major axis (5).

6. Fuel-nozzle arrangement (1) according to Claim 4 or 5, in which the flow ducts (11) are arranged symmetrically to the major axis (5).

7. Fuel-nozzle arrangement (1) according to one of Claims 4 to 6, in which three to six flow ducts (11) are provided.

8. Fuel-nozzle arrangement (1) according to one of Claims 4 to 7, in which the flow ducts (11) overlap axially with the backflow conduit (7).

9. Fuel-nozzle arrangement (1) according to one of the preceding claims, in which at least the backflow region (4) is produced by turning and/or drilling.

10. Fuel-nozzle arrangement (1) according to one of the preceding claims, in which at least the backflow region (4) in produced in one piece.

11. Use of a fuel-nozzle arrangement (1) with a major axis (5), a backflow region (4), a fuel nozzle (3) and an inflow region (2) which is arranged along the major axis (5) between the fuel nozzle (3) and the backflow region (4), a swirl flow of fuel being capable of being generated in the inflow region (2), and the backflow region (4) having an annular gap (6) which is adjacent to the inflow region (2) and which narrows in the direction away from the inflow region (2) and merges into a backflow conduit (7), in an oil burner, in particular for a gas turbine.

12. Method for regulating the fuel supply of a fluid-fuel burner, in which a constant fuel quantity is fed into a fuel-nozzle arrangement (1) with a major axis (5) and a backflow region (4) and with a fuel nozzle (3) and an inflow region (2) which is arranged along the major axis (5) between the fuel nozzle (3) and the backflow region (4), a swirl flow of fuel capable of being generated in the inflow region (2), and the backflow region (4) having an annular gap (16) which is adjacent to the inflow region (2) and which narrows in the direction away from the inflow region (2) and merges into a backflow conduit (7), and the backflowing fuel quantity and, consequently, the fuel quantity flowing through the fuel nozzle (3) being regulated by means of a regulating valve (12) provided in the backflow conduit (7).

## Revendications

1. Dispositif (1) à buse de projection de combustible pour un brûleur à combustible fluide, comprenant un axe (5) principal et une partie (4) de reflux, une partie (2) d'afflux et une buse (3) de projection de combustible, la partie (2) d'afflux étant disposée le long de l'axe (5) principal entre la buse (3) de projection de combustible et la partie (4) de reflux, un écoulement tourbillonnaire de combustible pouvant être produit dans la partie (2) d'afflux et la partie (4) de reflux ayant une fente (6) annulaire adjacente à la partie (2) d'afflux, **caractérisé en ce que** la fente annulaire se rétrécit en s'éloignant de la partie (2) d'afflux et se transforme en un conduit (7) de reflux.

2. Dispositif (1) à buse de projection de combustible suivant la revendication 1, dans lequel la fente (6) annulaire a dans une grande mesure la forme d'un anneau circulaire et est symétrique par rapport à l'axe (5) principal.

3. Dispositif (1) à buse de projection de combustible suivant la revendication 1 ou 2, dans lequel la fente (6) annulaire a une section (8) transversale ayant en alternance des parties (9) étroites et des parties (10) larges.

4. Dispositif (1) à buse de projection de combustible suivant l'une des revendications précédentes, dans lequel la fente (6) annulaire se transforme en continu en une pluralité de canaux (11) d'écoulement qui se transforment en le au moins un conduit (7) de reflux.

5. Dispositif (1) à buse de projection de combustible suivant la revendication 4, dans lequel les canaux (11) d'écoulement ont des trous qui s'étendent notamment axialement par rapport à l'axe (5) principal.

6. Dispositif (1) à buse de projection de combustible suivant la revendication 4 ou 5, dans lequel les canaux (11) d'écoulement sont disposés symétriquement par apport à l'axe (5) principal.

7. Dispositif (1) à buse de projection de combustible suivant l'une des revendications 4 à 6, dans lequel il est prévu de trois à six canaux (11) d'écoulement.

8. Dispositif (1) à buse de projection de combustible suivant l'une des revendications 4 à 7, dans lequel les canaux (11) d'écoulement se chevauchent axialement avec le conduit (7) de reflux.

9. Dispositif (1) à buse de projection de combustible suivant l'une des revendications précédentes, dans lequel au moins la partie (4) de reflux est fabriquée par tournage et/ou par perçage.

10. Dispositif (1) à buse de projection de combustible suivant l'une des revendications précédentes, dans lequel au moins la partie (4) de reflux est fabriquée d'une seule pièce.

11. Utilisation d'un dispositif (1) à buse de projection de combustible ayant un axe (5) principal, une partie (4) de reflux, une buse (3) de projection de combustible et une partie (2) d'afflux qui est disposée le long de l'axe (5) principal entre la buse (3) de projection de combustible et la partie (4) de reflux, un écoulement tourbillonnaire du combustible pouvant être produit dans la partie (2) d'afflux et la partie (4) de reflux ayant une fente (6) annulaire qui est adjacente à la partie (2) d'afflux, qui se rétrécit en s'éloignant de la partie (2) d'afflux et qui se transforme en un conduit (7) de reflux dans un brûleur à pétrole, notamment pour une turbine à gaz.

12. Procédé de régulation de l'apport de combustible à un brûleur à combustible fluide dans lequel on envoie une quantité constante de combustible dans un dispositif (1) à buse de projection de combustible comprenant un axe (5) principal et une partie (4) de reflux, une partie (2) d'afflux et une buse (3) de projection de combustible, la partie (2) d'afflux étant disposée le long de l'axe (5) principal entre la buse (3) de projection de combustible et la partie (4) de reflux, un écoulement tourbillonnaire de combustible pouvant être produit dans la partie (2) d'afflux et la partie (4) de reflux ayant une fente (6) annulaire adjacente à la partie (2) d'afflux, qui se rétrécit en s'éloignant de la partie (2) d'afflux et qui se transforme en un conduit (7) de reflux et dans lequel on règle par une vanne (12) de régulation prévue dans le conduit (7) de reflux la quantité de combustible refluant et ainsi la quantité de combustible passant dans la buse (3) de projection de combustible.
